# EUROPÄISCHE PATENTSCHRIFT

(11) **EP 0 958 146 B1**
(45) Veröffentlichungstag und Bekanntmachung des Hinweises auf die Patenterteilung: **20.03.2002**
(21) Anmeldenummer: 97948704.8
(22) Anmeldetag: 04.11.1997
(51) Int. Cl.: B42F 5/00

(54) **ALBUMBLATT**
ALBUM SHEET
FEUILLES D'ALBUM

(30) Priorität: 24.01.1997 DE 19702474
(43) Veröffentlichungstag der Anmeldung: 24.11.1999
(73) Patentinhaber: Holson GmbH, 52477 Alsdorf (DE)
(72) Erfinder: FRIEDERICHSEN, Christian, D-52249 Eschweiler (DE)
(74) Vertreter: König, Werner, Dipl.-Ing.
(86) Internationale Anmeldenummer: DE9702547
(87) Internationale Veröffentlichungsnummer: WO9832614

(56) Entgegenhaltungen:
- DE-U- 8 700 925
- DE-U- 8 902 832
- FR-A- 384 766
- GB-A- 418 586
- GB-A- 1 252 752

## Beschreibung

Die Erfindung betrifft ein Albumblatt zur Aufnahme mindestens eines flachen Gegenstandes mindestens auf einer Seite, bestehend aus einer rechteckigen Unterlage, deren einer Längsrand als Binderand ausgebildet ist, sowie mindestens einem Paar von parallelen Streifen, die die Länge der Längsränder der Unterlage aufweisen und die mit der Unterlage parallel zu deren Längsrändern verbunden sind und an ihren einander zugewandten Rändern einen unverbundenen Bereich aufweisen, wobei der Abstand der einander zugewandten Ränder der Streifen kleiner ist als die Abmessung des aufzunehmenden Gegenstandes in einer Richtung, der Abstand zwischen den Längsverbindungen eines Streifenpaares mit der Unterlage geringfügig größer ist als die Abmessung des aufzunehmenden Gegenstandes in einer Richtung, die Unterlage aus Karton besteht und die Streifen mit der Unterlage durch Verkleben verbunden sind.

Ein derartiges Albumblatt ist aus der GB-A-1 252 752 bekannt. Weitere Lösungen stellen die Schriften DE-GM 1 962 521 und DE-AS 1 043 280 vor.

Albumblätter dieser Art werden zu Alben gebunden und zur Aufnahme von Fotografien, Visiten-, Scheck- und Telefonkarten, Münzen oder anderen flachen, gleichformatigen Gegenständen benutzt.

Bei dem aus der GB-A-1 252 752 bekannten Albumblatt sind die Streifen explizit aus Plastik hergestellt, wobei für die Unterlage Karton gewählt wurde. Durch die Verwendung von Plastikstreifen auf Karton wird ein aufwendig herzustellendes System aus zwei Materialien gebildet, da neben einer Maschinenart für den Kartonschnitt auch noch eine Maschinenart für den Zuschnitt der Plastikstreifen und eine dritte Maschinenart zur Verbindung der beiden Materialien bereitgestellt werden muss. Nachteilig ist zudem, dass nach Gebrauch diese Albumblätter nicht einfach über die Altpapiersammlung entsorgt und anschließend recycelt werden können. Stattdessen müssen derartige Albumblätter zuerst aufwendig in ihre Bestandteile getrennt und dann Plastik und Karton separat entsorgt werden.

Im Falle der Lösungen aus den Schriften DE-GM 1 962 521 und DE-AS 1 043 280 bestehen die Albumblätter aus einer Unterlage, vorzugsweise einer transparenten Folie, die zur Taschenbildung mit aufgeschweißten oder aufgeklebten Kunststoffstreifen versehen wird. Die Fotos werden dabei mit zwei gegenüberliegenden Rändern einfach unter die Streifenränder geklemmt. Die Aufnahme der Gegenstände ist somit zwar denkbar einfach, eine Kunststoff-Unterlage ist jedoch sehr flexibel und somit zur Aufnahme von Photos nur bedingt geeignet, erst recht nicht zur Aufnahme festerer Gegenstände. Außerdem ist sie nicht sehr ansehnlich, so dass von den Käufern Alben mit Kartonblättern als Unterlage bevorzugt werden.

Ein Hauptgrund, daß sich eine derartige Lösung nicht durchsetzen konnte, ist außerdem die schwierige Herstellbarkeit solcher Albumblätter. Die Streifen müssen vorgeschnitten und einzeln auf die Unterlage aufgebracht werden, um dann mit dieser verschweißt zu werden.

Andere Albumblätter, die aus dem DE-GM 94 20 289 bekannt sind, sind dagegen technologisch sehr viel einfacher herstellbar. Sie bestehen aus einer Kartonunterlage, die mit einer oberen, transparente Lage verklebt ist. Dabei kommt es aber aufgrund der unterschiedlichen Materialeigenschaften unter dem Einfluß wechselnder Temperaturen und Luftfeuchtigkeiten leicht zu Welligkeiten oder Ablösungen.

Wird für die Unterlage ebenfalls eine Folie gewählt, mit der die obere Lage verschweißt wird, liegt zwar ein einheitliches Materialsystem mit einer dauerhaften Verbindungstechnik vor, es treten dann aber noch weitere Nachteile als die oben bereits geschilderten zutage. Zur Beschriftung müssen weitere Taschen für extra einlegbare Beschriftungsstreifen vorgesehen werden, wohingegen Kartonblätter direkt beschriftet werden können. Schließlich stellt die spätere Entsorgung auch ein Problem dar.

Wünschenswert sind deshalb Albumblätter, die möglichst ausschließlich aus Karton herstellbar sind.

Solche Albumblätter sind z.B. in Form von Kartonblättern bekannt, die mit Schlitzen versehen sind, in die die vier Ecken eines Fotos einsteckbar sind. Derartige Albumblätter sind jedoch nur einseitig bestückbar, so daß bei gleicher Blattanzahl nur die Hälfte der Fotos aufgenommen werden kann, die im wie oben beschriebenen Album unterzubringen sind, es sei denn, daß die Fotos auf der Vorder- und Rückseite gegeneinander versetzt angeordnet werden, wodurch dann aber durchgesteckte Ecken der Jeweiligen Rückseite sichtbar werden. Außerdem wird das Foto zu einem achteckigen Bild, so dass sich die optische Qualität des Fotos bei der Betrachtung des Albums vermindert.

Es sind auch Albumblätter nach Art von Passepartouts bekannt, z.B. aus dem DE-GM 7 147 573, bei denen eine Kartonunterlage beidseitig mit je einem weiteren, mit Bildausschnitten versehenen Kartonblatt so verklebt ist, dass Einlegetaschen für Fotos entstehen. Die Lösung hat den Nachteil, dass mit hohem technologischen Aufwand zunächst die Bildausschnitte ausgestanzt werden müssen. Außerdem entstehen dabei große Mengen nicht verwertbarer Ausschnitte für die Bildfenster.

Der Erfindung liegt die Aufgabe zugrunde, ein Albumblatt der eingangs genannten Art anzugeben, das technologisch einfach herstellbar ist und die Verwendung ausschließlich von Karton erlaubt.

Erfindungsgemäß wird die Aufgabe dadurch gelöst, dass die Streifen aus Karton bestehen und entlang ihrer einander zugewandten Ränder eine durch Einbringen einer Falzlinie auf die Oberfläche der Streifen nach oben gebogene Kante aufweisen.

Diese Maßnahme erlaubt eine wesentlich einfachere Herstellung als die der bekannten Albumblätter. Die Albumblätter lassen sich technologisch einfach im durchlaufenden Verfahren herstellen. Die Unterlage wird von einer Endlosrolle abgezogen und kann im einfachsten Fall nur mit längsverlaufenden Leimriemen versehen werden, auf die die Kartonstreifen aufgebracht und mit der Unterlage verklebt werden. Dabei können die Streifen im Fertigungsprozess von einem Rand oder beiden Rändern der Unterlagenbahn in einem kontinuierlichen Prozess geschnitten werden. Gegebenenfalls können die Streifen aus dünnerem Karton als der Karton der Unterlage bestehen, um die Dicke des Albums in Grenzen zu halten. Als Kleber sind übliche Dispersionsklebstoffe oder auch Hot-Melt-Klebstoffe geeignet. Anschließend erfolgt lediglich die Vereinzelung zu einzelnen Blättern.

Um ein Hinterfassen der Streifen beim Einlegen der Gegenstände völlig wegfallen zu lassen, ist vor dem Aufbringen der Streifen auf die Unterlage vorgesehen, dass nahe der einander zugewandten Ränder der Streifen auf deren Oberseite eine Falzlinie eingebracht wird. Die Kante wölbt sich dann entlang dieses Streifenrandes etwas hoch, so dass Fotografien oder andere Gegenstände beim Einbringen von selbst unter die Streifen gleiten, ohne dass diese überhaupt angefasst werden müssen.

In beiden Fällen weisen die Albumblätter auch ein optisch gefälligeres Bild der Streifenkanten auf.

Dabei können bei Anordnung von mehreren Streifenpaaren die aneinandergrenzenden Streifen benachbarter Streifenpaare zu einem Streifen zusammengefasst sein.

Für größere Sicherheit gegen Herausfallen bzw. für schwerere Gegenstände kann zusätzlich ein Formschluß vorgesehen sein, indem mindestens ein Streifen jeweils eines Streifenpaares mindestens an seinen Endbereichen im Bereich der einander zugewandten Ränder über zusätzliche Verbindungen mit der Unterlage verbunden ist, ähnlich wie das aus dem DE-GM 1 962 521 bereits bekannt ist.

Um jeden einzelnen Gegenstand festzulegen, können zusätzliche Verbindungen vorgesehen sein, deren Abstände voneinander den Abmessungen des aufzunehmenden Gegenstandes angepaßt sind. Die Gegenstände liegen dann beidseitig in kleinen Taschen unverlierbar fest. Bevorzugt wird dabei eine spiegelsymmetrische Anordnung der Verbindungen gewählt.

Der aufzunehmende Gegenstand, also Fotografien, Telefonkarten etc. werden zu beiden Seiten einfach in den Spalt zwischen Streifen und Unterlage eingesteckt und dort klemmend gehalten. Die Klemmkraft reicht aus, um leichte Gegenstände unverlierbar zu halten.

In bevorzugter Weise werden auf beide Seiten der Unterlagen gleichzeitig Streifen aufgebracht. wobei auch drei oder mehr Streifen auf jede Seite aufgebracht werden können, um mehrere nebeneinanderliegende Reihen für die aufzunehmenden Gegenstände zu bilden.

Im Fall der Taschenbildung kann das Leimmuster analog dem Tiefdruckverfahren, gegebenenfalls auch mittels Flexodruckverfahren, mit einer Druckwalze aufgebracht werden. Die Trennung in einzelne Albumblätter nach dem Aufbringen der Streifen muß dann jeweils so erfolgen, daß stets das gleiche Taschenmuster entsteht.

Zur Taschenbildung kann eine Beleimung auch mittels Düsenauftrag erfolgen. Mit Jeweils einer Düse erfolgt dabei kontinuierlich ein Leimauftrag für die längsverlaufenden Leimlinien. Der Leimauftrag für die zusätzlichen, quer zur Durchlaufrichtung der Kartonbahn verlaufenden Verbindungen geschieht durch zusätzliche Düsen, die intermittierend jeweils einen Leimpunkt nur an die vorgesehenen Stellen setzen. An den Stellen, an denen dann die Trennung in Einzelblätter erfolgt, werden zwei Leimpunkte unmittelbar hintereinander gesetzt, so dass die Trennung zwischen den beiden Leimpunkten erfolgen kann und dann jeweils ein Leimpunkt zum Endbereich eines Blattes gehört.

Diese Technologie hat den Vorteil, dass das Leimmuster für geänderte Formate leicht zu variieren ist, da nur die Zeittaktung der zusätzlichen Düsen und/oder ihr Abstand voneinander geändert werden müssen.

In bevorzugter Weise kann der Längsrand zusätzlich mit einem um den Rand herumgelegten und allseitig verklebten bzw. verschweißten Falzstreifen, z.B. einem aus Kunststoff bestehenden Einfassband als Schmuckband bzw. als Kantenschutz, versehen sein.

An einer Seite des Albumblattes bleibt ein Rand für buchbinderische Zwecke belassen. Außerdem kann eine Beschriftungsleiste vorgesehen sein, die gegebenenfalls auch mit einem Linienmuster oder in anderer Weise bedruckt sein kann, was im Endlosdruckverfahren möglich ist. Die einzelnen Albumblätter werden zu einem Album gebunden, wobei zwischen die Albumblätter in üblicher Weise noch Pergaminblätter oder Klarsichtfolien eingelegt sein können.

Um ein Hinterfassen der Streifen beim Einlegen von Fotografien oder anderen Gegenständen zu ermöglichen, ohne dass die zusätzlichen Verbindungen belastet werden, kann außerdem vorgesehen sein, dass diese vor der Außenkante des jeweiligen Streifens enden. Dabei kann noch ein Unterschied zwischen den Verbindungen an den Endbereichen der Streifen und den übrigen zusätzlichen Verbindungen gemacht werden, indem die erstgenannten länger als die übrigen ausgeführt werden.

Die Erfindung soll nachstehend anhand von Ausführungsbeispielen näher erläutert werden. In den zugehörigen Zeichnungen zeigen:
- Fig. 1: eine Kartonunterlage eines erfindungsgemäßen Albumblattes mit der Anordnung der Verbindungen in Form von Leimlinien vor dem Aufbringen der Streifen,
- Fig. 2: ein fertiges Albumblatt
- Fig. 3: eine bereits beleimte Kartonbahn vor dem Aufbringen der Streifen und der Vereinzelung zu einzelnen Albumblättern,
- Fig. 4: ein Ausführungsbeispiel für ein Albumblatt mit der Aufbewahrungsmöglichkeit von vier Fotografien in einer Sicht auf die untere Kante des Albumblattes,
- Fig. 5: das Ausführungsbeispiel gemäß Fig. 4 in Draufsicht,
- Fig. 6: ein Ausführungsbeispiel für ein Albumblatt mit Streifen, deren einander zugewandte Ränder eine gebrochene Kante aufweisen und
- Fig. 7: ein Ausführungsbeispiel für ein Albumblatt mit Streifen, deren einander zugewandte Ränder einen angefalzten Steg aufweisen.

Fig. 1 zeigt eine Kartonunterlage 1 eines erfindungsgemäßen Albumblattes, die mit zwei Leimlinien 3 entlang bzw. parallel zu den Längsrändern der Kartonunterlage 1 sowie davon ausgehend mit zusätzlichen Leimnasen 4 beleimt ist, die aufeinander gerichtet sind.

Fig. 2 zeigt das komplette Albumblatt. Auf die Leimlinien 3 ist jeweils ein Papierstreifen 5 unter Bildung einer Verbindungsnaht 2 aufgebracht. Der Papierstreifen 5 am äußeren Längsrand der Kartonunterlage 1 kann um den Rand herumgelegt und auf der Rückseite in analoger Weise verklebt sein. Auf diese Weise wird gleichzeitig eine saubere Blattkante gewährleistet. Der zweite Streifen schließt bündig mit der Leimlinie 3 ab.

Die Leimnasen 4 sind in einem Abstand aufgebracht, der geringfügig größer ist als die Breite eines aufzunehmenden Fotos 6, während der Abstand zwischen den Papierstreifen 5 so gehalten ist, daß er geringfügig kleiner als die Länge des Fotos 6 ist. Auf diese Weise werden zwei gegenüberliegende Taschen gebildet, die zusammen eine Einlegetasche ergeben. Die Fotos 6 werden mit ihren Seiten in die Taschen eingeschoben und liegen dann in allen Richtungen unverlierbar fest.

Die Länge der Leimnasen 4 ist kürzer als die Breite der Papierstreifen 5, um beim Einfügen der Fotos 6 ein Hinterfassen der Papierstreifen 5 zu ermöglichen und die Klebkanten der Leimnasen 4 bei diesem Hinterfassen nicht zu belasten. Um die Papierstreifen 5 am oberen und unteren Querrand des Albumblattes sicher festzulegen, sind die Leimnasen 4 dort allerdings etwas länger ausgeführt als die übrigen in der Mitte des Albumblattes.

Zum inneren Rand der Kartonunterlage 1 hin ist zu buchbinderischen Zwecken ein Rand 7 gelassen, der im vorliegenden Fall mit Falzlinien versehen ist. Außerdem ist eine Beschriftungsleiste 8 mit vorgedruckten Linien vorgesehen. Statt der Linien könnten auch andere Beschriftungen oder graphische Gestaltungen aufgedruckt sein.

Der in den Figuren 1 und 2 nur schematisch gezeigte Bildausschnitt der Fotos 6 kann tatsächlich viel größer gehalten werden, da zur seitlichen Befestigung nur sehr kleine Taschen benötigt werden, die den betrachtbaren Bildausschnitt an den Seiten nur unwesentlich verkürzen.

Fig. 3 zeigt die Kartonunterlage 1 in der Phase der Herstellung des Albumblattes. Der Karton wird als Endlosmaterial in der Pfeilrichtung von einer Rolle abgezogen und mittels eines tiefdruckähnlichen Verfahrens oder mittels Düsenauftrag mit den Leimlinien 3 beleimt. Außerdem wird in einem anschließenden oder vorgeordneten Verfahrensgang die Beschriftungsleiste 8 bedruckt und es werden die Falzlinien am Rand 7 eingebracht. Die auf die Leimlinien 3 aufzubringenden Papierstreifen 5 liegen ebenfalls als Endlosmaterial vor. Sie werden bündig über die Leimlinien 3 geführt und mittels Anpreßwalzen mit der Kartonunterlage unter Bildung von Verbindungsnähten 2 verbunden. Der Papierstreifen 5 am äußeren Rand. der Kartonunterlage 1 kann auch, wie bereits gesagt, gefaltet um den Rand der Kartonunterlage 1 herumgelegt und dann mit dieser verklebt werden.

Nach der Verklebung der Papierstreifen 5 erfolgt nur noch die Vereinzelung in Albumblätter. In Fig. 3 sind schematisch die späteren, an sich nicht sichtbaren Schnittlinien angedeutet.

Die Fig. 4 und 5 zeigen ein Albumblatt für vier Fotos 6 in zwei Ansichten. Zur Realisierung eines solchen Albumblattes werden auf die Kartonunterlage 1 drei Papierstreifen 5 aufgebracht, wobei bei dem mittleren Papierstreifen 5 die Leimlinie 3 dann in der Mitte verläuft.

Fig. 6 zeigt eine weitere handhabungstechnische und optische Verbesserung. Insbesondere aus der vergrößerten Darstellung ist ersichtlich, daß die Kanten 9 der Papierstreifen 5 gebrochen sind und dadurch etwas nach oben weisen. Der Bruch wird durch Aufbringen einer Falzlinie 10 vor dem Verkleben der Papierstreifen 5 mit der Kartonunterlage 1 erzeugt. Die aufzunehmenden Gegenstände gleiten beim Einlegen dann selbständig unter die Streifenränder.

In Fig. 7 ist eine Variante dieser Maßnahme gezeigt, die den gleichen Effekt bewirkt. An die einander zugewandten Ränder der Papierstreifen 5 wird vor dem Verkleben mit der Kartonunterlage 1 ein Steg 11 angefalzt. Der Steg 11 bewirkt, daß die Papierstreifen 5 abgerundete Kanten erhalten, die außerdem etwas aufstehen, so daß die einzubringenden Gegenstände unter die Kanten gleiten, ohne daß die Streifenränder unterfaßt werden müssen.

## Patentansprüche

1. Albumblatt zur Aufnahme mindestens eines flachen Gegenstandes mindestens auf einer Seite, bestehend aus einer rechteckigen Unterlage, deren einer Längsrand als Binderand ausgebildet ist, sowie mindestens einem Paar von parallelen Streifen, die die Länge der Längsränder der Unterlage aufweisen und die mit der Unterlage parallel zu deren Längsrändern verbunden sind und an ihren einander zugewandten Rändern einen unverbundenen Bereich aufweisen, wobei der Abstand der einander zugewandten Ränder der Streifen kleiner ist als die Abmessung des aufzunehmenden Gegenstandes in einer Richtung, der Abstand zwischen den Längsverbindungen eines Streifenpaares mit der Unterlage geringfügig größer ist als die Abmessung des aufzunehmenden Gegenstandes in einer Richtung, die Unterlage (1) aus Karton besteht und die Streifen (5) mit der Unterlage (1) durch Verkleben verbunden sind,
**dadurch gekennzeichnet,**
**dass** die Streifen (5) aus Karton bestehen und entlang ihrer einander zugewandten Ränder eine durch Einbringen einer Falzlinie auf die Oberfläche der Streifen (5) nach oben gebogene Kante (9) aufweisen.

2. Albumblatt nach Anspruch 1, **dadurch gekennzeichnet, dass** bei Anordnung von mehreren Streifenpaaren die aneinandergrenzenden Streifen benachbarter Streifenpaare zu einem Streifen (5) zusammengefasst sind.

3. Albumblatt nach Anspruch 1 oder 2, **dadurch gekennzeichnet, dass** mindestens ein Streifen (5) jeweils eines Streifenpaares mindestens an seinen Endbereichen im Bereich der einander zugewandten Ränder über zusätzliche Verbindungen (4) mit der Unterlage (1) verbunden ist.

4. Albumblatt nach Anspruch 3, **dadurch gekennzeichnet, daß** der Abstand zwischen den zusätzlichen Verbindungen (4) den Abmessungen des aufzunehmenden Gegenstandes (6) angepaßt ist.

5. Albumblatt nach einem der vorhergehenden Ansprüche, **dadurch gekennzeichnet, daß** um den äußeren Längsrand der Unterlage (1) zusätzlich ein allseitig mit der Unterlage (1) verbundener Falzstreifen herumgelegt ist.

6. Albumblatt nach einem der Ansprüche 3 bis 5, **dadurch gekennzeichnet, daß** die zusätzlichen Verbindungen (4) vor der Außenkante des jeweiligen Streifens (5) enden.

7. Albumblatt nach Anspruch 6, dadurch gekennnzeichnet, daß die Länge der zusätzlichen Verbindungen (4) an den Endbereichen der Streifen (5) größer ist als die der übrigen zusätzlichen Verbindungen eines Albumblattes.

## Claims

1. Album page for holding at least one planar object at least on one side, comprising a rectangular substrate, one longitudinal edge of which is designed as a binding edge, and at least one pair of parallel strips, which are of the same length as the longitudinal edges of the substrate and are joined to the substrate parallel to the longitudinal edges thereof and, at their mutually facing edges, have an unjoined region, the distance between the mutually facing edges of the strips being shorter than the dimension in one direction of the object to be held, the distance between the longitudinal joins which connect a pair of strips to the substrate being slightly greater than the dimension in one direction of the object to be held, the substrate (1) consisting of cardboard and the strips (5) being joined to the substrate (1) by adhesive bonding, **characterized in that** the strips (5) consist of cardboard and have a border (9), which is bent upwards by the insertion of a fold line on the surface of the strips (5), along their mutually facing edges.

2. Album page according to Claim 1, **characterized in that**, if a plurality of pairs of strips are provided, the adjacent strips of neighbouring pairs of strips are combined to form a single strip (5).

3. Album page according to Claim 1 or 2, **characterized in that** at least one strip (5) of in each case one pair of strips is joined, at least at its end regions, to the substrate (1) via additional joins (4) in the region of the mutually facing edges.

4. Album page according to Claim 3, **characterized in that** the distance between the additional joins (4) is matched to the dimensions of the object (6) to be held.

5. Album page according to one of the preceding claims, **characterized in that** a folding strip, which is joined on all sides to the substrate (1), is additionally laid around the outer longitudinal edge of the substrate (1).

6. Album page according to one of Claims 3 to 5, **characterized in that** the additional joins (4) end before the outer border of the respective strip (5).

7. Album page according to Claim 6, **characterized in that** the length of the additional joins (4) at the end regions of the strips (5) is greater than that of the other additional joins of an album page.

## Revendications

1. Feuille d'album pour le placement d'au moins un objet plat au moins sur une face, se composant d'une feuille de fond rectangulaire, dont un bord longitudinal forme un bord de reliure, ainsi que d'au moins une paire de bandes parallèles, qui présentent la longueur des bords longitudinaux de la feuille de fond et qui sont assemblées à la feuille de fond parallèlement aux bords longitudinaux de celle-ci et présentent à leurs bords tournés l'un vers l'autre une zone non assemblée, la distance des bords des bandes tournés l'un vers l'autre étant plus petite que la dimension de l'objet à placer dans une direction, la distance entre les assemblages longitudinaux d'une paire de bandes avec la feuille de fond étant légèrement plus grande que la dimension de l'objet à placer dans une direction, la feuille de fond (1) se composant de carton, et les bandes (5) étant assemblées à la feuille de fond (1) par collage, **caractérisée en ce que** les bandes (5) se composent de carton et présentent le long de leurs bords tournés l'un vers l'autre, une arête (9) courbée vers le haut par l'introduction d'une ligne de pliage sur la surface des bandes (5).

2. Feuille d'album suivant la revendication 1, **caractérisée en ce qu'**en cas d'agencement de plusieurs paires de bandes, les bandes contiguës de paires de bandes voisines sont réunies en une seule bande (5).

3. Feuille d'album suivant la revendication 1 ou 2, **caractérisée en ce qu'**au moins une bande (5) d'une paire de bandes est assemblée à la feuille de fond (1) par des assemblages supplémentaires (4), au moins dans ses zones d'extrémité dans la région des bords tournés l'un vers l'autre.

4. Feuille d'album suivant la revendication 3, **caractérisée en ce que** la distance entre les assemblages supplémentaires (4) est adaptée aux dimensions de l'objet à placer (6).

5. Feuille d'album suivant l'une quelconque des revendications précédentes, **caractérisée en ce qu'**en outre une bande de pliage assemblée de tous les côtés à la feuille de fond (1) est rabattue autour du bord longitudinal extérieur de la feuille de fond (1).

6. Feuille d'album suivant l'une quelconque des revendications 3 à 5, **caractérisée en ce que** les assemblages supplémentaires (4) se terminent avant l'arête extérieure de la bande (5) respective.

7. Feuille d'album suivant la revendication 6, **caractérisée en ce que** la longueur des assemblages supplémentaires (4) dans les zones d'extrémité des bandes (5) est plus grande que celle des autres assemblages supplémentaires d'une feuille d'album.
